# EUROPÄISCHE PATENTSCHRIFT

(11) **EP 1 485 207 B1**
(45) Veröffentlichungstag und Bekanntmachung des Hinweises auf die Patenterteilung: **14.06.2006**
(21) Anmeldenummer: 03709615.3
(22) Anmeldetag: 14.02.2003
(51) Int. Cl.: B05B 1/00, F27D 7/04, C21D 1/767, F26B 21/00

(54) **VORRICHTUNG ZUR GLEICHMÄSSIGEN BEAUFSCHLAGUNG EINER PLANENFLÄCHE EINES WERKSTÜCKS MIT EINEM ERHITZTEN GAS**
DEVICE FOR HOMOGENEOUS IMPINGEMENT OF A PLANAR SURFACE OF A TOOL WITH A HEATED GAS
DISPOSITIF POUR EXPOSER DE FA ON HOMOGENE UNE SURFACE PLANE D'UNE PIECE A UN GAZ CHAUD

(30) Priorität: 19.03.2002 DE 10212234
(43) Veröffentlichungstag der Anmeldung: 15.12.2004
(73) Patentinhaber: Otto Junker GmbH, 52147 Simmerath (DE)
(72) Erfinder: MENZLER, Dirk, 52072 Aachen (DE)
(74) Vertreter: Schüll, Gottfried Hubert
(86) Internationale Anmeldenummer: PCT/DE2003/000454
(87) Internationale Veröffentlichungsnummer: WO 2003/078072

(56) Entgegenhaltungen:
- EP-A- 0 911 418
- DE-A- 3 201 710
- US-A- 5 716 651
- US-A- 5 770 146

## Beschreibung

Die Erfindung betrifft eine Vorrichtung zur gleichmäßigen Beaufschlagung einer planen Fläche eines Werkstücks mit einem erhitzten Gas, wobei ein mit Düsen besetzter, parallel zu der planen Fläche verlaufender und mit Öffnungen für die Düsen versehener Düsenboden vorgesehen ist und die Düsen jeweils rohrförmig ausgebildet sind und normal zu der zu beaufschlagenden Fläche stehen.

Derartige Vorrichtungen werden beispielsweise zur Erwärmung von zu Coils aufgewickelten Blechbändem verwendet. Bei dem Beblasen der Stimflächen eines solchen Coils ist zum einen ein möglichst hoher Wärmeübergang gewünscht, so dass die Behandlungsdauer möglichst kurz ist. Andererseits ist eine übermäßige Erwärmung einzeiner Bereiche, insbesondere der Bandkanten von Coils zu vermeiden. Daraus folgt, dass eine möglichst günstige Anordnung zu finden ist, die einen möglichst gleichmäßigen und hohen Wärmeübergang ermöglicht

Eine Vorrichtung der eingangs erwähnten Gattung wird beispielsweise in der DE 196 50 965 beschrieben. Diese weist einen ebenen Düsenboden mit Düsenöffnungen auf, die den jeweils austretenden Gasstrahl geneigt zur Fläche des Werkstücks auf diese richtet. Weiterhin sind die Düsen zu Gruppen zusammengefasst und in ihrer Ablenkrichtung so zueinander ausgerichtet, dass die Projektion der Düsenstrahlen zweier benachbarter Düsen einer Gruppe einen Winkel bildet, der sich durch die Division von 360° durch die Anzahl der einer Gruppe zugehörigen Düsen ergibt.

Ein Nachteîl dieser Anordnung liegt insbesondere in dem langen Strahlweg, der aus der Neigung der Strahlachse einer einzelnen Düse gegenüber der Normalen auf den Düsenboden einer Gruppe resultiert und einer großen Abnahme des Wärmeübergangs mit zunehmendem Abstand vom Düsenboden zur Folge hat.

Aus der EP 0 911 418 A1 ist weiter eine Vorrichtung bekannt, bei der ein erhitztes Gas durch Düsen hindurch auf ein Stahlband zum Zwecke der Wärmebehandlung geleitet wird.

Aufgabe der Erfindung ist es, eine Vorrichtung der eingangs erwähnten Art zu schaffen, welche die auftretende Wärmeübergangsabnahme gegenüber bekannten Vorrichtungen der einschlägigen Art wesentlich reduziert und die Gleichmäßigkeit der Wärmeverterlung steigert.

Diese Aufgabe wird erfindungsgemäß bei einer Vorrichtung der eingangs erwähnten Art dadurch gelöst, dass in den Düsen eine das Gas wendelartig führende Ablenkvorrichtung angeordnet ist, wobei, jeder Ablenkvorrichtungen aus einem oder mehreren Metallstreifen gebildet ist, die jeweils aus einer oder aus mehreren gleichmäßig über den Umfang der Düse verteilten, wendelartig durch die Düse verlaufenden Metallstreifen gebildet sind, deren Breite dem Radius der Düse angepasst ist und dass die Wendelung bei n Metallstreifen mindestens über 360°/n verläuft.

Durch diese Gestaltung der Düsen werden Strahlen erzielt, die durch ihre Führung genau definiert sind. Da die Gasstrahlen normal auf die zu beaufschlagende Fläche treffen, ergibt sich der kürzest mögliche Strahlweg und eine Reduzierung der Wärmeübergangsabnahme. Durch die wendelartige Führung der Strahlen nimmt deren Durchmesser in Strahlrichtung zu, so dass die zu beaufschlagende Fläche bei geeigneter Anordnung der Düsen gleichmäßig abgedeckt werden kann.

Erfindungsgemäß wird die Projektion der Ablenkvorrichtungen den Querschnitt der jeweiligen Düse voll überdeckt. Dadurch wird verhindert, dass Gasstrahlen im Wesentlichen geradlinig die Ablenkvorrichtung durchströmen und sich nach dem Austritt aus der Düse nicht in gewünschter Weise umlenken und erweitem. Weiterhin lässt sich damit der Strahlungseinfluss einer auf der Zuströmseite des Düsenbodens angeordneten Beheizungseinrichtung ausschließen.

Der Strahl einer Düse lässt sich vorteilhaft beeinflussen, falls die Ablenkvorrichtung mindestens zwei gewendelt verlaufende Strömungskanäle aufweist.

Eine vorteilhafte Verteilung der Düsen auf dem Düsenboden ergibt sich, falls die Düsen auf normal zueinander stehenden Geraden äquidistant angeordnet sind und die Wendelungen der jeweils auf einer gemeinsamen Geraden nebeneinanderliegenden Düsen entgegengesetzt gerichtet sind. Hierdurch wird den so benachbarten Gasstrahlen eine Richtung gegeben, welche die Gleichmäßigkeit der Gasstrahlverteilung und damit auch die Erwärmung der anzuströmenden Fläche deutlich fordert.

Die Ablenkvorrichtungen können sich in vorteilhafter Weise über die gesamte Länge einer Düse erstrecken, so dass damit dem jeweils durchtretenden Gasstrahl die Drehung über die größtmögliche Länge aufgeprägt wird.

Die Düsen sind erfindungsgemäß bevorzugt auf der Abströmseite des Düsenbodens angeordnet, können in spezifischen Anwendungen aber auf der Zuströmseite sitzen.

Im Folgenden wird die erfindungsgemäße Vorrichtung an einem Ausführungsbeispiel beschrieben. Es zeigt
Fig. 1: einen horizontalen Schnitt durch einen Ofen, bei dem die mit dem Heißgas zu beaufschlagenden Flächen des Gutes von zwei einander gegenüberliegenden Seiten beblasen werden,
Fig.2: eine perspektivische Ansicht einer rohrförmigen Düse, in der eine Ablenkvorrichtung aus zwei Metallstreifen angeordnet ist, und
Fig. 3: den Strömungsverlauf des Gases zwischen den Düsen und der zu beaufschlagenden Fläche des Gutes.

Fig. 1 zeigt einen Ofen 1, in dem die zu beaufschlagenden Flächen 2 des Gutes über die rohrförmigen ausgebildete Düsen 3 beblasen werden. Dabei wird heißes Gas von einem Ventilator 4 aus dem Ofenraum entnommen und den auf der Abströmseite des Düsenbodens 5 angebrachten Düsen 3 auf der Zuströmseite 7 des Düsenbodens 5 zugeführt. Die für die Erwärmung des Gases notwendige Heizung ist nicht eingezeichnet.

Fig. 2 zeigt ein Beispiel einer erfindungsgemäßen Düse 3 mit kreisrundem Querschnitt In der Düse 3 ist über die gesamte Länge eine Ablenkvorrichtung 6 angebracht, die in diesem Falle aus zwei sich radial durchdringenden Materialstreifen besteht, so dass der Innenraum der Düse in vier voneinander getrennte Strömungskanäle geteilt wird. Die Ablenkvorrichtung 6 ist dabei wendelartig zur Achse der Düse ausgebildet, erstreckt sich über die gesamte Länge der Düse und ist um 90° gedreht. Dem durchströmenden Gas wird dadurch ein Drall gegeben. Ein im Wesentlichen geradliniges Durchströmen ist damit ausgeschlossen.

Fig. 3 zeigt den Strömungsverlauf des Gases zwischen dem Düsenboden 5 und der zu beaufschlagenden Fläche 2. In dem hier gezeigten Beispiel sind die Düsen 3 auf der Abströmseite des Düsenbodens 5 und normal zu der zu beaufschlagenden Fläche 2 angeordnet. Die Strömungsrichtung des Gases ist durch die Pfeile angegeben. Das Gas erhält beim Durchströmen der Düsen 3 durch die Ablenkvorrichtung 6 eine Ausrichtung. Diese führt dazu, dass die Querschnittsfläche des Gasstrahls in Ausbreitungsrichtung zunimmt. Dabei hängt die Zunahme der Querschnittsfläche von dem dem Gas in der Ablenkvorrichtung aufgeprägten Drall ab, so dass die Prallfläche eines Strahls darüber bestimmt werden kann. Nach dem Auftreffen des Strahls auf der Fläche 2 strömt das Gas zwischen den Düsen 3 zurück.

### Bezugszeichenliste

- 1: Ofen
- 2: zu beaufschlagende Fläche des Gutes
- 3: Düsen
- 4: Ventilator
- 5: Düsenboden
- 6: Ablenkvorrichtung
- 7: Zuströmseite

## Patentansprüche

1. Vorrichtung zur gleichmäßigen Beaufschlagung einer planen Fläche eines Werkstücks mit einem erhitzten Gas, wobei ein mit Düsen (3) besetzter, parallel zu der planen Fläche verlaufender und mit Öffnungen für die Düsen versehener Düsenboden (5) vorgesehen ist und die Düsen (3) jeweils rohrförmig ausgebildet sind und normal zu der zu beaufschlagenden Fläche (2) stehen,
**dadurch gekennzeichnet,**
**dass** in den Düsen eine das Gas wendelartig führende Ablenkvorrichtung (6) angeordnet ist, wobei jede Ablenkvorrichtung (6) aus einem oder mehreren Metallstreifen gebildet ist, die jeweils aus einer oder aus mehreren gleichmäßig über den Umfang der Düse (3) verteilten, wendelartig durch die Düse (3) verlaufenden Metallstreifen gebildet sind, deren Breite dem Radius der Düse (3) angepasst ist, und dass die Wendelung bei n Metallstreifen mindestens über 360/n° verläuft.

2. Vorrichtung nach Anspruch 1
**dadurch gekennzeichnet,**
**dass** die Ablenkvorrichtung (6) mindestens zwei gewendelt verlaufende Strömungskanäle aufweist.

3. Vorrichtung nach einem der vorhergehenden Ansprüche,
**dadurch gekennzeichnet,**
**dass** die Düsen (3) auf normal zueinander stehenden Geraden äquidistant angeordnet sind und die Wendelungen der jeweils auf einer gemeinsamen Geraden nebeneinander liegenden Düsen (3) entgegengesetzt gerichtet sind.

4. Vorrichtung nach einem der vorhergehenden Ansprüche,
**dadurch gekennzeichnet,**
**dass** die Ablenkvorrichtung (6) jeweils mindestens ein um die Achse der Düse (3) wendelförmig verlaufender Metallstreifen ist.

5. Vorrichtung nach einem der vorhergehenden Ansprüche,
**dadurch gekennzeichnet,**
**dass** sich die Ablenkvorrichtung (6) über die gesamte Länge einer Düse (3) erstreckt.

6. Vorrichtung nach einem der vorhergehenden Ansprüche,
**dadurch gekennzeichnet,**
**dass** die Düsen (3) auf der Abströmseite des Düsenbodens (5) angeordnet sind.

## Claims

1. A device for evenly applying heat to a plane surface of a work piece by means of a heated gas, wherein a nozzle bottom (5) comprising nozzles (3) is provided, which nozzle bottom (5) is arranged parallel to the plane surface and comprises apertures for the nozzles, and wherein the nozzles (3) are of tubular shape and are arranged perpendicular in relation to the surface (2) to which heat is to be applied,
**characterised in that**
a deflection device (6) is arranged in the nozzles, which provides spiral-shaped guidance to the gas, wherein each deflection device (6) is made up of one metal strip or several metal strips which are each made up of one or several metal strips being evenly distributed around the circumference of the nozzle (3) and being spiral-shaped within the nozzle (3), wherein the width of said metal strip(s) matches/match the radius of the nozzle (3), and **in that** the spiral-shaped arrangement in n metal strips extends over at least 360/n°.

2. The device according to claim 1,
**characterised in that**
the deflection device (6) comprises at least two flow channels of spiral-shaped arrangement.

3. The device according to any one of the preceding claims,
**characterised in that**
the nozzles (3) are arranged so as to be equidistant on straight lines which are in a perpendicular position in relation to each other, and the spiralshapes of the nozzles (3) which are arranged side-by-side on a common straight line are arranged in opposite directions.

4. The device according to any one of the preceding claims,
**characterised in that**
the deflection device (6) is at least one metal strip which extends in a spiral-shape on the axis of the nozzle (3).

5. The device according to any one of the preceding claims,
**characterised in that**
the deflection device (6) extends along the entire length of a nozzle (3).

6. The device according to any one of the preceding claims,
**characterised in that**
the nozzles (3) are arranged on the outflow side of the nozzle bottom (5).

## Revendications

1. Dispositif d'alimentation uniforme d'une surface plane d'une pièce à un gaz chauffé, dans lequel il est prévu un plateau à tuyères (5) équipé de tuyères (3), s'étendant parallèlement à la surface plane et pourvu d'ouvertures pour les tuyères et les tuyères (3) se présentent respectivement sous une forme tubulaire et normalement à la surface à alimenter (2), **caractérisé en ce qu'**un dispositif de déviation (6) guidant le gaz en hélice est agencé dans les tuyères, chaque dispositif de déviation (6) étant constitué d'une ou plusieurs bandes métalliques qui sont formées, respectivement, d'une ou plusieurs bandes métalliques réparties uniformément sur la périphérie de la tuyère (3) et s'étendant en hélice à travers la tuyère (3), bandes dont la largeur est ajustée au rayon de la tuyère (3), et **en ce que**, dans le cas de n bandes métalliques, l'hélice s'étend au moins sur 360/n°.

2. Dispositif selon la revendication 1, **caractérisé en ce que** le dispositif de déviation (6) présente au moins deux canaux d'écoulement s'étendant en hélice.

3. Dispositif selon l'une quelconque des revendications précédentes, **caractérisé en ce que** les tuyères (3) sont agencées de manière équidistante sur des droites normales l'une à l'autre et les hélices des tuyères (3) situées l'une à côté de l'autre respectivement sur une droite commune sont dirigées en sens inverse.

4. Dispositif selon l'une quelconque des revendications précédentes, **caractérisé en ce que** le dispositif de déviation (6) est respectivement au moins une bande métallique s'étendant en hélice autour de l'axe de la tuyère (3).

5. Dispositif selon l'une quelconque des revendications précédentes, **caractérisé en ce que** le dispositif de déviation (6) s'étend sur toute la longueur d'une tuyère (3).

6. Dispositif selon l'une quelconque des revendications précédentes, **caractérisé en ce que** les tuyères (3) sont agencées sur la face d'évacuation du plateau à tuyères (5).
